# EUROPÄISCHE PATENTSCHRIFT

(11) **EP 0 909 572 B1**
(45) Veröffentlichungstag und Bekanntmachung des Hinweises auf die Patenterteilung: **02.05.2003**
(21) Anmeldenummer: 98890276.3
(22) Anmeldetag: 30.09.1998
(51) Int. Cl.: A63B 49/02

(54) **Ballschläger**
Racket
Raquette

(30) Priorität: 03.10.1997 AT 168097
(43) Veröffentlichungstag der Anmeldung: 21.04.1999
(73) Patentinhaber: Head Sport Aktiengesellschaft, 6921 Kennelbach (AT)
(72) Erfinder: Umlauft, Helmut, A-6971 Hard (AT); Lammer, Herfried, A-6911 Lochau (AT)
(74) Vertreter: Haffner, Thomas M.

(56) Entgegenhaltungen:
- EP-A- 0 760 245
- WO-A-95/04576
- DE-A- 2 752 624
- GB-A- 2 259 862
- GB-A- 2 281 215
- US-A- 5 219 165
- US-A- 5 368 295
- US-A- 5 464 210

## Beschreibung

Die Erfindung bezieht sich auf einen Ballschläger, insbesondere Tennisschläger mit einem Schlägerkopf und einem Griffteil, wobei die Rahmenholme sich vom Griffteil über den bespannten Bereich des Kopfteiles erstrecken, bei welchem die offene Fläche zwischen den spitzwinkelig in den Griffteil mündenden Rahmenholmen zur Gänze die Bespannungsebene bildet und die in Schlägerlängsachse verlaufende längste mittlere Saite zwischen dem Kopf und dem dem Griff benachbarten Ursprung des spitzen Winkels der in den Griffteil mündenden Rahmenholme gespannt ist.

Ein Schläger der eingangs genannten Art ist beispielsweise der US-PS Re 33 372 zu entnehmen. Gemeinsam mit einer Reihe von Weiterentwicklungen von Ballschlägern, welche darauf abzielen, harte Stöße und Vibrationen vom Handgelenk des Spielers fernzuhalten, zeichnen sich moderne Tennisschläger zur Erzielung dieses Effektes durch immer geringere Gesamtgewichte aus, was nicht zuletzt durch moderne Werkstoffe ohne nennenswerte Verschlechterung der Steifigkeitswerte möglich geworden ist.

Die Spieleigenschaften eines Schlägers und damit die Handhabung eines Schlägers, insbesondere die präzise Richtungsgebung des Balles, die Umsetzung der Reaktionsschnelligkeit des Spielers auf den Ball über den Schläger und eine hohe Ballbeschleunigung wurden bei den bisher bekannten Schlägern durch Variation der Gewichts- und Steifigkeitsverteilung jeweils verbessert, wobei erkannt wurde, daß maßgeblich für die Beeinflussung dieser Spieleigenschaften neben dem Schlägergewicht der Schlägerschwerpunkt und der Aufschlagschwerpunkt bzw. dynamische Schwerpunkt, gemessen vom Griffende, ist. Ein weiteres Kriterium für eine Verringerung der auf das Handgelenk zur Wirkung gelangenden Vibration, ist die Frei-Frei Eigenschwingungsfrequenz, welche bei geringerem Gewicht und Wahl geeigneter Werkstoffe auf entsprechend höhere Werte gebracht werden konnte.

Während der eingangs genannte in der US-PS Re 33 372 beschriebene Schläger noch Frei-Frei Eigenfrequenzen von etwa 140 bis 150 Hz aufwies, haben nachfolgende Entwicklungen, wie beispielsweise der in der US-PS 5 368 295 beschriebene Schläger bei geringerem Gewicht und höherer Steifigkeit, bereits Frei-Frei Eigenfrequenzen von 190 Hz als erzielbar angestrebt. Das Gewicht derartiger Schläger soll hiebei weniger als 270 g betragen.

Die weitere Erhöhung der Frei-Frei Eigenschwingungsfrequenz und die weitere Herabsetzung des Gewichtes ohne Verlust der Steifigkeiten hat aber nun zu einer wesentlichen Einbuße in für die Spielbarkeit des Ballschlägers wesentlichen Kriterien geführt. Die weitere Herabsetzung des Gewichtes führte nämlich dazu, daß der sogenannte "Sweetspot" immer kleiner wurde, und daß der Schläger immer empfindlicher auf außermittige Schläge wurde. Mit besonders leichten Schlägern konnte daher bisher eine gute Ballkontrolle nur bei überaus exaktem Spiel erreicht werden, wobei der Ball auf einen überaus kleinen Bereich der bespannten Fläche auftreffen mußte, um kontrollierbar zu sein.

Die Erfindung zielt nun darauf ab, einen Ballschläger der eingangs genannten Art besonders leicht und handgelenkschonend auszubilden und gleichzeitig auch für weniger gute Spieler eine verbesserte Ballkontrolle durch einen vergrößerten "Sweetspot" sicherzustellen. Zur Lösung dieser Aufgabe besteht der erfindungsgemäße Ballschläger der eingangs genannten Art im wesentlichen darin, daß der Schläger ein bespanntes Gewicht von weniger als 260 g und eine Frei-Frei Eigenschwingungsfrequenz von größer 200 Hz aufweist und daß das Verhältnis der Breite der bespannten Fläche zur Länge der längsten Saite der bespannten Fläche kleiner 0,6 ist. Während bisher Tennisschläger, bei welcher die Rahmenholme sich vom Griffteil über den bespannten Bereich des Kopfteiles erstreckten und spitzwinkelig in den Griffteil mündeten, in aller Regel mit einem Herzstück ausgebildet waren, sind auch konventionelle sogenannte Monoschaftschläger üblicherweise relativ breit im Verhältnis zur Länge der bespannten Fläche ausgebildet. Überraschenderweise hat sich nun gezeigt, daß wenn die Länge der längsten Saite entsprechend überproportional zur Breite der bespannten Fläche vergrößert wird, sodaß das Verhältnis der Breite der bespannten Fläche zur Länge der längsten Saite der bespannten Fläche kleiner als 0,6 wird, die Spielbarkeit des Ballschlägers, trotz des überaus geringen Gewichtes und der erwünschten hohen Eigenfrequenz, wesentlich verbessert wird. Dies wird darauf zurückgeführt, daß durch den im Verhältnis zur Länge der längsten Saite relativ schmalen Schläger, eine überproportionale Vergrößerung des "Sweetspots" entsteht. Die Länge der längsten Saite bei Schlägern mit einem Herzstück oder konventionellen Monoschaftschlägern könnte wiederum nur durch eine überproportionale Verlängerung des Schlägers insgesamt verlängert werden, was wiederum zu einer Erhöhung des Gewichtes und zu anderen unerwünschten Spieleigenschaften, wie sie sich aus der Verschiebung des dynamischen Schwerpunktes und des statischen Schwerpunktes ergeben, führen.

Die erfindungsgemäße Kombination von überaus geringem Gewicht und hoher Frei-Frei Eigenschwingungsfrequenz erster Ordnung mit der Maßnahme, die Bespannung bei einem im wesentlichen die übliche Länge eines Schlägers aufweisenden Ballschläger überproportional zu verlängern, führt somit zu einem leichten, arm- und handgelenkschonenden und auch für ungeübtere Tennisspieler leicht spielbaren Ballschläger mit verbesserter Umsetzung der Reaktionsschnelligkeit des Spielers und hoher Ballbeschleunigung.

In bevorzugter Weise ist die Geometrie des Schlägers so gewählt, daß das Verhältnis der längsten Saite der Bespannung zur Gesamtlänge des Schlägers größer 0,6, vorzugsweise größer 0,65, ist. Mit einer derartigen Ausbildung gelingt es, die geforderte Geometrie für das bessere Spielverhalten auch bei Schlägern mit konventioneller Gesamtlänge zu realisieren.

Eine weitere Verbesserung der Umsetzung der Reaktionsschnelligkeit des Spielers und Verringerung von Vibrationen, welche ins Handgelenk gelangen könnten, läßt sich dadurch verwirklichen, daß der Schläger ein bespanntes Gewicht von weniger als 250 g und eine Frei-Frei Eigenschwingungsfrequenz von größer 210 Hz aufweist.

Während konventionelle Schläger und insbesondere auch bekannte Monoschaftschläger aufgrund ihrer Konstruktion und Geometrie in der Regel sich dadurch auszeichnen, daß sich die Eigenfrequenzen senkrecht zur Bespannungsebene gemessen von den Eigenfrequenzen in der Bespannungsebene gemessen nur geringfügig und in der Regel um zumeist weniger als 5 % voneinander unterscheiden, ist der erfindungsgemäße Ballschläger mit Vorteil dadurch gekennzeichnet, daß sich die Eigenfrequenzen senkrecht zur Bespannungsebene gemessen von den Eigenfrequenzen in der Bespannungsebene gemessen um wenigstens 20 %, vorzugsweise 25 %, voneinander unterscheiden. Die senkrecht zur Bespannungsebene gemessene Eigenfrequenz entspricht der Frei-Frei Eigenschwingungsfrequenz, welche erfindungsgemäß wenigstens 200 Hz betragen soll. Aufgrund der erfindungsgemäßen Konstruktion und des Verzichtes auf ein Herzstück, wird eine höhere Steifigkeit erzielt, sodaß es möglich wird, in der Bespannungsebene entsprechend höhere Werte von größenordnungsmäßig 300 Hz zu erzielen, wodurch die Ballkontrolle weiter verbessert wird.

Um das bespannte Gewicht des Ballschlägers weiter zu reduzieren, ist ein bevorzugtes Bespannungsmuster vorgesehen. Während in der US-PS Re 33 372 hier im zentralen Bereich eine dichtere Bespannung und in peripheren Bereichen der Bespannungsfläche eine Bespannung mit entsprechend größeren Saitenabständen gewählt wurde, läßt sich das Gewicht des bespannten Schlägers, wie es einer bevorzugten Weiterbildung entspricht, dadurch reduzieren, daß die in Längsrichtung des Ballschlägers verlaufenden Saiten ausgehend von der mittleren, in der Schlägerlängsachse liegenden, Saite zu beiden Seiten divergierend zum Kopf verlaufen. Auf diese Weise läßt sich der sogenannte "Sweetspot" nicht nur in seiner Länge sondern auch in seiner Breite vergrößern, wodurch die Spieleigenschaften bei gleichzeitig verringertem Gewicht weiter verbessert werden. Mit Vorteil kann die Ausbildung hiebei so getroffen sein, daß die Divergenz benachbarter Saiten in den seitlichen Bereichen inkrementell zum Schlägerrand zunimmt.

Im Tennisschlägerbau haben sich zur Erzielung der geforderten hohen Steifigkeiten bei gleichzeitig verringertem Gewicht Kohlenstofffasern als bevorzugtes Material bereits etabliert. In vorteilhafter Weise kann der erfindungsgemäße Ballschläger mit den geforderten Werten für das Gewicht, die Eigenschwingungsfrequenz und der erhöhten Steifigkeit für die Bespannung so hergestellt werden, daß die Rahmenholme aus Kohlenstofffasern und/oder Metallen wie z.B. Aluminium oder Titan bestehen.

Der erfindungsgemäße Schläger sowie die erfindungsgemäße Schlägergeometrie ist schematisch in dem in der Zeichnung dargestellten Ausführungsbeispiel näher erläutert. In der Zeichnung ist ein Rahmenholm 1 eines Tennisschlägers 2 ersichtlich, welcher ausgehend von einem Griffteil 3 um das Bespannungsoval gebogen und unter Einschluß eines spitzen Winkels α wiederum zum Griffteil zurückgeführt ist. Dem Griffteil 3 benachbart wird auf jegliches Herzstück verzichtet, sodaß sich hier eine besonders lange längste Saite 4 realisieren läßt, welche ausgehend vom Grund der durch den spitzen Winkel α definierten Nut, bis zum Schlägerkopf 5 verläuft. Das Verhältnis der Breite der bespannten Fläche b zur Länge der bespannten Fläche a, welches dem Verhältnis der jeweils längsten Saiten in Richtung der Breite der Bespannungsfläche bzw. in Richtung der Länge der Bespannungsfläche entspricht, ist hiebei kleiner 0,6 gewählt, sodaß sich ein schlanker, mit relativ zur unveränderten Gesamtlänge verlängerter Bespannungsfläche, Schläger ergibt. Um die längste Länge a der längsten Saite 4 ohne Veränderung der Gesamtlänge c des Ballschlägers 2 vergrößern zu können, beträgt das Verhältnis der längsten Saite a der Bespannung zur Gesamtlänge des Schlägers c bevorzugt mehr als 0,6 und vorzugsweise mehr als 0,65.

Die Rahmenholme sind aus Kunststofffasern und/oder Metallen, wie z.B. Aluminium oder Titan, ausgebildet.

Bedingt durch die gezeigte Geometrie ergeben sich erhebliche Abweichungen zwischen den Eigenfrequenzen senkrecht zur Bespannungsebene von den Eigenfrequenzen in der Bespannungsebene gemessen, wodurch insgesamt ein überaus steifer und leicht spielbarer Schläger mit hoher Armschonung erzielt wird.

## Patentansprüche

1. Ballschläger, insbesondere Tennischläger (2) mit einem Schlägerkopf und einem Griffteil (3), wobei die Rahmenholme (1) sich vom Griffteil (3) über den bespannten Bereich des Kopfteiles erstrecken, bei welchem die offene Fläche zwischen den spitzwinkelig in den Griffteil mündenden Rahmenholmen (1) zur Gänze die Bespannungsebene bildet und die in Schlägerlängsachse verlaufende längste mittlere Saite (4) zwischen dem Kopf und dem dem Griff benachbarten Ursprung des spitzen Winkels der in den Griffteil (3) mündenden Rahmenholme (1) gespannt ist, **dadurch gekennzeichnet, daß** der Schläger (2) ein bespanntes Gewicht von weniger als 260 g und eine Frei-Frei Eigenschwingungsfrequenz von größer 200 Hz aufweist und daß das Verhältnis der Breite der bespannten Fläche zur Länge der längsten Saite der bespannten Fläche kleiner 0,6 ist.

2. Ballschläger nach Anspruch 1, **dadurch gekennzeichnet, daß** das Verhältnis der längsten Saite (4) der Bespannung zur Gesamtlänge des Schlägers größer 0,6, vorzugsweise größer 0,65, ist.

3. Ballschläger nach Anspruch 1 oder 2, **dadurch gekennzeichnet, daß** der Schläger (2) ein bespanntes Gewicht von weniger als 250 g und eine Frei-Frei Eigenschwingungsfrequenz von größer 210 Hz aufweist.

4. Ballschläger nach Anspruch 1, 2 oder 3, **dadurch gekennzeichnet, daß** sich die Eigenfrequenzen senkrecht zur Bespannungsebene gemessen von den Eigenfrequenzen in der Bespannungebene gemessen um wenigstens 20 %, vorzugsweise 25 %, voneinander unterscheiden.

5. Ballschläger nach einem der Ansprüche 1 bis 4, **dadurch gekennzeichnet, daß** die in Längsrichtung des Ballschlägers (2) verlaufenden Saiten ausgehend von der mittleren, in der Schlägerlängsachse liegenden, Saite (4) zu beiden Seiten divergierend zum Kopf verlaufen.

6. Ballschläger nach einem der Ansprüche 1 bis 5, **dadurch gekennzeichnet, daß** die Divergenz benachbarter Saiten in den seitlichen Bereichen inkrementell zum Schlägerrand zunimmt.

7. Ballschläger nach einem der Ansprüche 1 bis 6, **dadurch gekennzeichnet, daß** die Rahmenholme (1) aus Kohlenstofffasern und/oder Metallen wie z.B. Aluminium oder Titan bestehen.

## Claims

1. A ball racket and, in particular, a tennis racket (2) comprising a racket head and a handle portion (3), wherein the frame members (1) extend from the handle portion (3) over the strung area of the head portion, in which the open area between the frame members (1) leading into the handle portion at an acute angle forms the entire string plane and the longest central string (4) extending in the longitudinal axis of the racket is strung between the head and the handle-adjacent origin of the acute angle of the frame members (1) leading into the handle portion (3), **characterized in that** the racket (2) has a strung weight of less than 260 g and a free-free vibration eigenfrequency of more than 200 Hz, and that the ratio of the width of the strung surface to the length of the longest string of the strung surface is smaller than 0.6.

2. A ball racket according to claim 1, **characterized in that** the ratio of the longest string (4) of the stringing to the overall length of the racket is larger than 0.6 and, preferably, larger than 0.65.

3. A ball racket according to claim 1 or 2, **characterized in that** the racket (2) has a strung weight of less than 250 g and a free-free vibration eigenfrequency of more than 210 Hz.

4. A ball racket according to claim 1, 2 or 3, **characterized in that** the inherent frequencies measured perpendicularly to the string plane differ from the inherent frequencies measured in the string plane by at least 20% and, preferably, 25%.

5. A ball racket according to any one of claims 1 to 4, **characterized in that** the strings extending in the longitudinal direction of the ball racket (2) diverge from the central string (4) located in the longitudinal axis of the racket on both sides towards the head.

6. A ball racket according to any one of claims 1 to 5, **characterized in that** the divergence of adjacent strings in the lateral regions increases by increments towards the rim of the racket.

7. A ball racket according to any one of claims 1 to 6, **characterized in that** the frame members (1) are made of carbon fibres and/or metals such as, e.g., aluminium or titanium.

## Revendications

1. Raquette, notamment raquette de tennis (2) avec une tête de frappe et une partie de poignée (3), où les longerons de cadre (1) s'étendent de la partie de poignée (3) sur la zone tendue de la partie de tête, où la surface ouverte entre les longerons de cadre (1) débouchant à angle aigu dans la partie de poignée forme dans son ensemble le plan de mise des cordes, et la corde médiane (4) la plus longue s'étendant dans l'axe longitudinal de la raquette est tendue entre la tête et l'origine avoisinant la poignée de l'angle aigu des longerons de cadre (1) débouchant dans la partie de poignée (3), **caractérisée en ce que** la raquette (2) présente un poids avec les cordes mises de moins de 260 g et une fréquence d'oscillations propre libre-libre plus grande que 200 Hz, et **en ce que** le rapport de la largeur de la face munie de cordes à la longueur de la corde la plus longue de la face munie de cordes est plus petit que 0,6.

2. Raquette selon la revendication 1, **caractérisée en ce que** le rapport de la corde la plus longue (4) des cordes mises à la longueur totale de la raquette est supérieur à 0,6, de préférence supérieur à 0,65.

3. Raquette selon la revendication 1 ou 2, **caractérisée en ce que** la raquette (2) a un poids avec les cordes mises inférieur à 250 g et une fréquence d'oscillations propre libre-libre supérieure à 210 Hz.

4. Raquette selon la revendication 1, 2 ou 3, **caractérisée en ce que** les fréquences propres mesurées perpendiculairement au plan des cordes mises se différencient des fréquences propres mesurées dans le plan des cordes mises d'au moins 20%, de préférence de 25% les unes des autres.

5. Raquette selon l'une des revendications 1 à 4, **caractérisée en ce que** les cordes s'étendant dans la direction longitudinale de la raquette (2), en partant de la corde médiane (4) située dans l'axe longitudinal de la raquette, s'étendent des deux côtés d'une manière divergente vers la tête.

6. Raquette selon l'une des revendications 1 à 5, **caractérisée en ce que** la divergence de cordes avoisinantes dans les zones latérales augmente d'une manière incrémentielle au bord de la raquette.

7. Raquette selon l'une des revendications 1 à 6, **caractérisée en ce que** les longerons de cadre (1) sont constitués de fibres en carbone et/ou de métaux, comme par exemple d'aluminium ou de titane.
